# EUROPÄISCHE PATENTSCHRIFT

(11) **EP 2 193 918 B1**
(45) Veröffentlichungstag und Bekanntmachung des Hinweises auf die Patenterteilung: **27.08.2014**
(21) Anmeldenummer: 09177465.3
(22) Anmeldetag: 30.11.2009
(51) Int. Cl.: B41F 13/58, B65H 45/22

(54) **Falztrichteranordnung**
Former assembly
Agencement de cône plieur

(30) Priorität: 02.12.2008 DE 102008044251
(43) Veröffentlichungstag der Anmeldung: 09.06.2010
(73) Patentinhaber: manroland web systems GmbH, 86153 Augsburg (DE)
(72) Erfinder: Hiesinger, Wolfgang, 86485 Biberbach (DE)

(56) Entgegenhaltungen:
- DE-A1-102005 037 730

## Beschreibung

Die Erfindung betrifft eine Falztrichteranordnung zur Verarbeitung einer Bedruckstoffbahn in einer Rollendruckmaschine.

Aus dem Stand der Technik sind z.B. Falztrichteranordnungen für sogenannte XXL-Zeitungsanlagen bekannt, die für die Verarbeitung einer Bedruckstoffbahn gemäß einer 6-Seitenbreit-Produktion ausgelegt sind und die lediglich symmetrisch verschiebbare Falztrichter aufweisen. Sonderproduktionen müssen über Wendestangen und ggf. zusätzliche Falztrichter gefahren werden.

Aus EP 1 604 931 B1 ist eine Falztrichteranordnung mit wenigstens zwei Falztrichtern bekannt, von denen wenigstens einer quer bewegbar ist.

Aus der DE102005037730 sind Druckmaschinen mit mindestens einer Druckeinheit, einer Wendeeinrichtung und einem Trichteraufbau mit mindestens einem Falztrichter bekannt, wobei die Druckeinheit und der Falztrichter derart zueinander orientiert sind, dass eine in die Horizontale projizierte Transportrichtung einer auf den Trichteraufbau zulaufenden Bahn im Wesentlichen senkrecht zu einer in die Horizontale projizierten Transportrichtung der Bahn zwischen der Druckeinheit und der Wendeeinrichtung steht, wobei die Druckmaschine eine Gruppe von mindestens zwei einander benachbarten Druckeinheiten aufweist. Der Falzaufbau weist in einer selben Ebene mindestens vier derart zu den Druckeinheiten orientierte Falztrichter auf, wobei auf dem Bahnweg zwischen Wendeeinrichtung und Trichteraufbau eine Längsschneideinrichtung vorgesehen ist, welche drei Messer aufweist.

Der Erfindung liegt die Aufgabe zugrunde, eine Falztrichteranordnung bereitzustellen, welche eine hohe Verarbeitungsflexibilität sowohl hinsichtlich unterschiedlicher in Bahnbreitenrichtung einer zu verarbeitenden Bedruckstoffbahn angeordneter Anzahlen von Druckseiten als auch hinsichtlich unterschiedlicher Bahnbreiten der Bedruckstoffbahn bietet.

Dies wird mit einer Falztrichteranordnung gemäß Anspruch 1 erreicht. Weiterbildungen der Erfindung sind in den abhängigen Ansprüchen definiert.

Gemäß der Erfindung weist eine Falztrichteranordnung zur Verarbeitung einer Bedruckstoffbahn in einer Rollendruckmaschine wenigstens drei quer zu einer Bahnlaufrichtung der Bedruckstoffbahn nebeneinander angeordnete Falztrichter und wenigstens fünf in Bahnlaufrichtung vor den drei Falztrichtern und quer zur Bahnlaufrichtung zueinander versetzt angeordnete Längsschneideinrichtungen auf zum Längsschneiden der Bedruckstoffbahn in wenigstens zwei Teilbahnen, wobei sowohl die Falztrichter als auch die Längsschneideinrichtungen quer zur Bahnlaufrichtung jeweils separat verfahrbar sind.

Dadurch, dass sowohl die Falztrichter als auch die Längsschneideinrichtungen quer zur Bahnlaufrichtung jeweils separat verfahrbar sind, wird eine hohe Verarbeitungsflexibilität sowohl hinsichtlich unterschiedlicher in Bahnbreitenrichtung einer zu verarbeitenden Bedruckstoffbahn angeordneter Anzahlen von Druckseiten als auch hinsichtlich unterschiedlicher bzw. variabler Bahnbreiten der Bedruckstoffbahn gewährleistet, wobei die variablen Bahnbreiten sowohl mittig als auch außermittig zu einer Maschinenlängsachse der Druckmaschine laufen bzw. produziert werden können.

Gemäß einer Ausführungsform der Erfindung sind die Falztrichter auf eine Mehrzahl von vorbestimmten zu einer 4-Seitenbreit-, einer 5-Seitenbreit bzw. einer 6-Seitenbreit-Produktion korrespondierenden Positionen verfahrbar.

Mit dieser Ausgestaltung der Erfindung ist es auf einfache Weise möglich, vorbestimmte Produktions-Konfigurationen schnell, wiederholbar und sicher einzustellen. Damit können auf einfache Weise Rüstzeit und Makulatur und damit Kosten eingespart werden.

Gemäß einer Ausführungsform der Erfindung sind die Falztrichter an den jeweiligen Positionen jeweils in einem vorbestimmten Bereich stufenlos verfahrbar, so dass die Positionen der Falztrichter an in dem vorbestimmten Bereich stufenlos wählbare Bahnbreiten anpassbar sind.

Damit wird z.B. in Verbindung mit der vorteilhaften schnellen Vorauswahl der die jeweiligen Produktions-Konfigurationen definierenden Positionen zusätzliche Flexibilität hinsichtlich der Auswahl der zu verarbeitenden Bahnbreite gewährleistet.

Gemäß einer Ausführungsform der Erfindung sind für jeden Falztrichter ihm in Bahnlaufrichtung nachgeordnet ein Einlaufwalzenpaar und ein Zugwalzenpaar sowie ein quer zur Bahnlaufrichtung entsprechend den vorbestimmten Positionen und in dem vorbestimmten Bereich verfahrbares Gestell vorgesehen, wobei der jeweilige Falztrichter, sein Einlaufwalzenpaar und sein Zugwalzenpaar in dem Gestell gelagert sind, so dass der Falztrichter, das Einlaufwalzenpaar und das Zugwalzenpaar mit dem Gestell gemeinsam verfahrbar sind.

Mit dieser Ausgestaltung der Erfindung ist es auf vorteilhafte Weise möglich, die Wahl einer bestimmten Produktions-Konfiguration, schnell und einfach sowohl auf die Einlaufwalzen als auch auf die Zugwalzen zu übertragen. Damit können auf einfache Weise zusätzlich Rüstzeit und Makulatur und damit Kosten eingespart werden.

Gemäß einer Ausführungsform der Erfindung sind zumindest zwei zueinander benachbarte Falztrichter der wenigstens drei Falztrichter an einander zugewandten Seiten dieser in einem oberen Bereich dieser Seiten jeweils mit einem Kammabschnitt versehen, so dass die beiden Falztrichter in wenigstens einer der vorbestimmten Positionen kammartig ineinander greifen.

Mit dieser Ausgestaltung der Erfindung ist es auf einfache Weise möglich, die benachbarten Falztrichter quer zur Bahnlaufrichtung gesehen in einer Linie hintereinander (bzw. in Bahnlaufrichtung gesehen nebeneinander) anzuordnen, wobei sich die benachbarten Falztrichter je nach Bahnbreite und gewählter Anzahl von über die Bahnbreite verteilten Druckseiten (4-Seitebreit-, 5-Seitenbreit oder 6-Seitenbreit-Produktion) kammartig ineinander greifend überschneiden oder direkt aneinander grenzen können.

Gemäß einer Ausführungsform der Erfindung sind alle jeweils zueinander benachbarten Falztrichter der wenigstens drei Falztrichter an einander zugewandten Seiten dieser in einem oberen Bereich dieser Seiten jeweils mit einem Kammabschnitt versehen, so dass die jeweils zueinander benachbarten Falztrichter in wenigstens einer der vorbestimmten Positionen kammartig ineinander greifen.

Diese Ausgestaltung der Erfindung macht es auf einfache Weise möglich, alle Falztrichter der erfindungsgemäßen Falztrichteranordnung quer zur Bahnlaufrichtung gesehen in einer Linie hintereinander (bzw. in Bahnlaufrichtung gesehen nebeneinander) anzuordnen, wobei sich die jeweils benachbarten Falztrichter je nach Bahnbreite und gewählter Anzahl von über die Bahnbreite verteilten Druckseiten (4-Seitebreit-, 5-Seitenbreit oder 6-Seitenbreit-Produktion) kammartig ineinander greifend überschneiden oder direkt aneinander grenzen können.

Gemäß einer vorteilhaften Weitebildung ist ein zwischen zwei äußeren Falztrichtern der wenigstens drei Falztrichter angeordneter mittlerer Falztrichter der wenigstens drei Falztrichter an den den äußeren Falztrichtern jeweils zugewandten Seiten im oberen Bereich dieser Seiten jeweils mit einem Kammabschnitt versehen, so dass der mittlere Falztrichter in wenigstens einer der vorbestimmten Positionen kammartig mit den beiden äußeren Falztrichtern in Eingriff steht.

Im Folgenden wird die Erfindung anhand bevorzugter Ausführungsformen und unter Bezugnahme auf die beigefügten Figuren detaillierter beschrieben.
- Fig.1: zeigt mehrere Varianten von Produktions-Konfigurationen der erfindungsgemäßen Falztrichteranordnung bei einer Bahnführung in Druckmaschinenmitte.
- Fig.2: zeigt in vergrößerter Ansicht zwei Varianten einer 6-Seitenbreit-Konfiguration der erfindungsgemäßen Falztrichteranordnung gemäß Fig.1A.
- Fig.3: zeigt in vergrößerter Ansicht zwei Varianten einer 5-Seitenbreit-Konfiguration der erfindungsgemäßen Falztrichteranordnung gemäß Fig.1B.
- Fig.4: zeigt in vergrößerter Ansicht zwei Varianten einer 4-Seitenbreit-Konfiguration der erfindungsgemäßen Falztrichteranordnung gemäß Fig.1C.
- Fig.5: zeigt mehrere Varianten von Produktions-Konfigurationen der erfindungsgemäßen Falztrichteranordnung bei einer Bahnführung außerhalb der Druckmaschinenmitte.
- Fig.6: zeigt eine Ausführungsform der erfindungsgemäßen Falztrichteranordnung mit nachgeordneten Druckmaschinenkomponenten.
- Fig.7: zeigt weitere Konfigurationsmöglichkeiten der erfindungsgemäßen Falztrichteranordnung.
- Fig.8: zeigt weitere Konfigurationsmöglichkeiten der erfindungsgemäßen Falztrichteranordnung.

Die Figuren 1 bis 8 zeigen Varianten von diversen Produktions-Konfigurationen einer erfindungsgemäßen Falztrichteranordnung 1 zur Verarbeitung einer Bedruckstoffbahn PB.

Wie insbesondere in den Figuren 1, 5 und 6 gezeigt, ist die Falztrichteranordnung 1 Bestandteil einer Rollendruckmaschine (nicht vollständig gezeigt und nicht bezeichnet) und weist drei quer zu einer Bahnlaufrichtung BL der Bedruckstoffbahn PB in Horizontalrichtung nebeneinander angeordnete Falztrichter 10, 20 und 30 sowie fünf in Bahnlaufrichtung BL vor den drei Falztrichtern 10, 20, 30 und quer zur Bahnlaufrichtung BL zueinander versetzt, hier insbesondere in Horizontalrichtung nebeneinander und quer zur Bahnlaufrichtung BL gesehen in einer Linie angeordnete Längsschneideinrichtungen 41 bis 45 (nur in den Figuren 1A und 5A der Figuren 1 bzw. 5 sind alle fünf Längsschneideinrichtungen dargestellt) auf zum Längsschneiden der Bedruckstoffbahn PB in mindestens zwei und maximal sechs Teilbahnen T1 bis T6.

Wie in den Figuren 6, 7 und 8 gezeigt, weist jeder Falztrichter 10, 20 und 30 ihm in Bahnlaufrichtung BL nachgeordnet ein Einlaufwalzenpaar 11, 21 bzw. 31 und ein Zugwalzenpaar 12, 22 bzw. 32 auf. Ferner ist der Falztrichteranordnung 1 bevorzugt ein Falzapparat 2 nachgeordnet.

Die drei Falztrichter 10, 20, 30 und die fünf Längsschneideinrichtungen 41 bis 45 sind quer zur Bahnlaufrichtung BL jeweils separat verfahrbar und arretierbar, wie z.B. durch die jeweiligen Doppelpfeile in Fig.6 angedeutet.

Genauer gesagt sind die drei Falztrichter 10, 20, 30 und die fünf Längsschneideinrichtungen 41 bis 45 jeweils auf eine Mehrzahl von vorbestimmten zu einer 4-Seitebreit-, einer 5-Seitenbreit bzw. einer 6-Seitenbreit-Produktion korrespondierenden Positionen verfahrbar und dort arretierbar. An den jeweiligen Positionen sind die drei Falztrichter 10, 20, 30 und die Längsschneideinrichtungen 41 bis 45 jeweils in einem vorbestimmten Bereich stufenlos verfahrbar und arretierbar, so dass die Positionen der Falztrichter 10, 20, 30 und die Positionen der Längsschneideinrichtungen 41 bis 45 an in dem vorbestimmten Bereich stufenlos wählbare Bahnbreiten anpassbar sind.

Jeder Falztrichter 10, 20, 30 sowie sein Einlaufwalzenpaar 11, 21, 31 und sein Zugwalzenpaar 12, 22, 32 sind in einem quer zur Bahnlaufrichtung BL entsprechend den vorbestimmten Positionen und in dem vorbestimmten Bereich verfahrbaren Gestell (nicht gezeigt) gelagert.

Das jeweilige Gestell ist über eine Linearführung (nicht gezeigt), Arretiermittel (nicht gezeigt) sowie optional einen motorischen Verstellantrieb (nicht gezeigt) quer zur Bahnlaufrichtung BL entsprechend den vorbestimmten Positionen und in dem vorbestimmten Bereich verfahrbar und arretierbar, so dass der zugehörige Falztrichter 10, 20, 30, sein Einlaufwalzenpaar 11, 21, 31 und sein Zugwalzenpaar 12, 22, 32 mit dem Gestell gemeinsam verfahrbar und arretierbar sind.

Ferner weist jede der Längsschneideinrichtungen 41 bis 45 eine Linearführung (nicht gezeigt), Arretiermittel (nicht gezeigt) sowie optional einen motorischen Verstellantrieb (nicht gezeigt) auf, um die jeweilige Einzelverstellbarkeit quer zur Bahnlaufrichtung BL und Einzelarretierbarkeit zu gewährleisten.

Wie insbesondere aus den Figuren 6 und 7 ersichtlich, sind zumindest zwei zueinander benachbarte Falztrichter 20 und 30 (in den unteren Abbildungen der Fig.7 der mittlere Falztrichter 20 und der rechte Falztrichter 30) der drei Falztrichter 10, 20, 30 an einander zugewandten Seiten dieser in einem oberen Bereich dieser Seiten jeweils mit einem Kammabschnitt 23 bzw. 33 versehen, so dass die beiden Falztrichter 20, 30 in wenigstens einer der vorbestimmten Positionen kammartig ineinander greifen.

Gemäß der in den unteren Abbildungen der Fig.7 gezeigten Ausführungsform ist der linke Falztrichter 10 an der dem mittleren Falztrichter 20 zugewandten Seite in einem oberen Bereich dieser ausgespart bzw. beschnitten, so dass der linke und der mittlere Falztrichter 10, 20 in eine Position zueinander verfahren werden können, in der sich ihre unbeschnittenen Konturen überschneiden würden.

Wie insbesondere aus Fig.6 ersichtlich, können gemäß einer Ausführungsform der erfindungsgemäßen Falztrichteranordnung auch alle jeweils zueinander benachbarten Falztrichter 10 und 20 sowie 20 und 30 der drei Falztrichter an den einander jeweils zugewandten Seiten dieser im oberen Bereich dieser Seiten jeweils mit einem Kammabschnitt 13; 23, 24 bzw. 33 versehen sein, so dass die jeweils zueinander benachbarten Falztrichter 10 und 20 sowie 20 und 30 in wenigstens einer der vorbestimmten Positionen kammartig ineinander greifen.

Gemäß Fig.6 weist der zwischen den zwei äußeren Falztrichtern 10, 30 angeordnete mittlere Falztrichter 20 an den den äußeren Falztrichtern 10, 30 jeweils zugewandten Seiten im oberen Bereich dieser Seiten jeweils einen Kammabschnitt 23 bzw. 24 auf, so dass der mittlere Falztrichter 20 in wenigstens einer der vorbestimmten Positionen kammartig mit den beiden äußeren Falztrichtern 10, 30 in Eingriff steht.

Die Ausführungsformen der Falztrichteranordnung 1 gemäß den Figuren 6 und 7 ermöglichen es, alle Falztrichter 10, 20, 30 der Falztrichteranordnung 1 quer zur Bahnlaufrichtung BL gesehen in einer Linie hintereinander (bzw. in Bahnlaufrichtung BL gesehen nebeneinander) anzuordnen, wobei sich die jeweils benachbarten Falztrichter 10 und 20 sowie 20 und 30 je nach Bahnbreite und gewählter Anzahl von über die Bahnbreite verteilten Druckseiten (4-Seitebreit-, 5-Seitenbreit oder 6-Seitenbreit-Produktion) kammartig ineinander greifend überschneiden bzw. durch den Ausschnitt quasi überlappen oder direkt aneinander grenzen können.

Nun werden unter spezieller Bezugnahme auf die Figuren 1 bis 5 mögliche Varianten von Produktions-Konfigurationen für die erfindungsgemäße Falztrichteranordnung 1 erläutert.

Fig.1 zeigt mehrere Varianten von Produktions-Konfigurationen der erfindungsgemäßen Falztrichteranordnung 1 bei einer Bahnführung in Druckmaschinenmitte.

Fig.1A zeigt eine erste Produktions-Konfiguration der erfindungsgemäßen Falztrichteranordnung 1 bei einer Bahnführung in Druckmaschinenmitte, wobei entlang der Bahnbreite, welche zwischen einer z.B. maximalen Bahnbreite b1 (gemäß der oberen Darstellung von Fig.1A) und einer z.B. minimalen Bahnbreite b2 (gemäß der unteren Darstellung von Fig.1A) variieren kann, sechs Druckseiten nebeneinander angeordnet sind. In Fig.2 sind die Produktions-Konfigurationen gemäß Fig.1A in vergrößerter Ansicht dargestellt.

Gemäß Fig.1A wird die Bedruckstoffbahn PB mittels der fünf Längsschneideinrichtungen 41 bis 45 in sechs gleichbreite Teilbahnen T1 bis T6 längsgeschnitten, so dass jede Teilbahn T1 bis T6 entlang der Teilbahnbreite eine Druckseite trägt. Die drei Falztrichter 10, 20, 30 sind dabei jeweils auf eine zu einer 6-Seitenbreit-Produktion korrespondierende Position verfahren, so dass die sechs Teilbahnen T1 bis T6 jeweils mit einer ihrer Längskanten zur Mitte eines jeweils zugeordneten Falztrichters 10, 20 oder 30 fluchtend über die jeweiligen Falztrichter 10, 20, 30 geführt werden können.

Der einer Teilbahn T1 - T6 jeweils zugeordnete Falztrichter 10, 20 oder 30 wirkt in diesem Fall wie eine Wendestange, welche die betreffende Teilbahn T1 - T6 hier aus einem horizontalen Bahnlauf in einen vertikalen Bahnlauf und dort um 90 Grad gedreht laufend wendet, so dass die Teilbahnen T1 bis T6 z.B. aufeinandergelegt gemeinsam dem Falzapparat 2 zugeführt werden können, wie z.B. in Fig.6 gezeigt.

Fig.1B zeigt eine zweite Produktions-Konfiguration der erfindungsgemäßen Falztrichteranordnung 1 bei einer Bahnführung in Druckmaschinenmitte, wobei entlang der Bahnbreite, welche zwischen einer z.B. maximalen Bahnbreite b1 (gemäß der oberen Darstellung von Fig.1 B) und einer z.B. minimalen Bahnbreite b2 (gemäß der unteren Darstellung von Fig.1 B) variieren kann, fünf Druckseiten nebeneinander angeordnet sind. In Fig.3 sind die Produktions-Konfigurationen gemäß Fig.1B in vergrößerter Ansicht dargestellt.

Gemäß Fig.1B wird die Bedruckstoffbahn PB mittels vier Längsschneideinrichtungen 42 bis 45 (die fünfte Längsschneideinrichtung 41 bleibt außer Betrieb) in fünf gleichbreite Teilbahnen T1 bis T5 längsgeschnitten, so dass jede Teilbahn T1 bis T5 entlang der Teilbahnbreite eine Druckseite trägt. Die drei Falztrichter 10, 20, 30 sind dabei jeweils auf eine zu einer 5-Seitenbreit-Produktion korrespondierende Position verfahren, so dass die fünf Teilbahnen T1 bis T5 jeweils mit einer ihrer Längskanten zur Mitte eines jeweils zugeordneten Falztrichters 10, 20 oder 30 fluchtend über die jeweiligen Falztrichter 10, 20, 30 geführt werden können. Gemäß der 5-Seitenbreit-Konfiguration von Fig.1B weist der linke äußere Falztrichter 10 einen unbenutzten Bereich Pₜₑᵢₗ (nämlich die linke Hälfte des Falztrichters 10) auf.

Der einer Teilbahn T1 - T5 jeweils zugeordnete Falztrichter 10, 20 oder 30 wirkt auch hier wie eine Wendestange, welche die betreffende Teilbahn T1 - T5 aus einem horizontalen Bahnlauf in einen vertikalen Bahnlauf und dort um 90 Grad gedreht laufend wendet, so dass die Teilbahnen T1 bis T5 z.B. aufeinandergelegt gemeinsam dem Falzapparat 2 zugeführt werden können, wie z.B. in Fig.6 gezeigt.

Fig.1C zeigt eine dritte Produktions-Konfiguration der erfindungsgemäßen Falztrichteranordnung 1 bei einer Bahnführung in Druckmaschinenmitte, wobei entlang der Bahnbreite, welche zwischen einer z.B. maximalen Bahnbreite b1 (gemäß der oberen Darstellung von Fig.1C) und einer z.B. minimalen Bahnbreite b2 (gemäß der unteren Darstellung von Fig.1C) variieren kann, vier Druckseiten nebeneinander angeordnet sind. In Fig.4 sind die Produktions-Konfigurationen gemäß Fig.1C in vergrößerter Ansicht dargestellt.

Gemäß Fig.1C wird die Bedruckstoffbahn PB mittels drei Längsschneideinrichtungen 43 bis 45 (die vierte und die fünfte Längsschneideinrichtung 41 und 42 bleiben außer Betrieb) in vier gleichbreite Teilbahnen T1 bis T4 längsgeschnitten, so dass jede Teilbahn T1 bis T4 entlang der Teilbahnbreite eine Druckseite trägt. Die drei Falztrichter 10, 20, 30 sind dabei jeweils auf eine zu einer 4-Seitenbreit-Produktion korrespondierende Position verfahren, so dass die vier Teilbahnen T1 bis T4 jeweils mit einer ihrer Längskanten zur Mitte von jeweils einem von dem mittleren Falztrichter 20 oder dem rechten äußeren Falztrichter 30 fluchtend über diese beiden Falztrichter 20, 30 geführt werden können. Gemäß der 4-Seitenbreit-Konfiguration von Fig.1C ist der linke äußere Falztrichter 10 auf eine Parkposition bzw. Außerbetriebsposition P verfahren, in der dieser Falztrichter im Wesentlichen unbenutzt bleibt.

Der einer Teilbahn T1 - T4 jeweils zugeordnete Falztrichter 20 oder 30 wirkt auch hier wieder wie eine Wendestange, welche die betreffende Teilbahn T1 - T4 aus einem horizontalen Bahnlauf in einen vertikalen Bahnlauf und dort um 90 Grad gedreht laufend wendet, so dass die Teilbahnen T1 bis T4 z.B. aufeinandergelegt gemeinsam dem Falzapparat 2 zugeführt werden können, wie z.B. in Fig.6 gezeigt.

Fig.5 zeigt mehrere Produktions-Konfigurationen der erfindungsgemäßen Falztrichteranordnung 1, wobei diese Produktions-Konfigurationen bis auf den Unterschied, dass hier die Bahnführung außerhalb der Druckmaschinenmitte (hier z.B. zur Antriebsseite (Seite II) der Druckmaschine hin ausgerichtet) erfolgt, jenen Produktions-Konfigurationen entsprechen, die mit Bezug auf Fig.1 beschrieben wurden.

Im Einzelnen zeigt Fig.5A eine zu der Produktions-Konfiguration von Fig.1A korrespondierende Produktions-Konfiguration, zeigt Fig.5B eine zu der Produktions-Konfiguration von Fig.1B korrespondierende Produktions-Konfiguration und zeigt Fig.5C eine zu der Produktions-Konfiguration von Fig.1C korrespondierende Produktions-Konfiguration.

Abschließend zeigen die Figuren 6 bis 8 diverse Konfigurationsmöglichkeiten der erfindungsgemäßen Falztrichteranordnung 1 in Verbindung mit nachgeordneten Druckmaschinenkomponenten, wie z.B. dem Falzapparat 2.

### Bezugszeichenliste

- 1: Falztrichteranordnung
- 10: Falztrichter
- 11: Einlaufwalzenpaar
- 12: Zugwalzenpaar
- 13: Kammabschnitt
- 20: Falztrichter
- 21: Einlaufwalzenpaar
- 22: Zugwalzenpaar
- 23: Kammabschnitt
- 24: Kammabschnitt
- 30: Falztrichter
- 31: Einlaufwalzenpaar
- 32: Zugwalzenpaar
- 33: Kammabschnitt

- 41: Längsschneideinrichtung
- 42: Längsschneideinrichtung
- 43: Längsschneideinrichtung
- 44: Längsschneideinrichtung
- 45: Längsschneideinrichtung

- PB: Bedruckstoffbahn
- T1: Teilbahn
- T2: Teilbahn
- T3: Teilbahn
- T4: Teilbahn
- T5: Teilbahn
- T6: Teilbahn

- BL: Bahnlaufrichtung

- Pₜₑᵢₗ: unbenutzter Trichterteil
- P: Außerbetriebsposition bzw. Parkposition

- b1: (maximale) Bahnbreite
- b2: (minimale) Bahnbreite

## Patentansprüche

1. Falztrichteranordnung (1) zur Verarbeitung einer Bedruckstoffbahn (PB) in einer Rollendruckmaschine, aufweisend:
wenigstens drei quer zu einer Bahnlaufrichtung (BL) der Bedruckstoffbahn (PB) nebeneinander angeordnete Falztrichter (10, 20, 30), und **gekennzeichnet durch** wenigstens fünf in Bahnlaufrichtung (BL) vor den wenigstens drei Falztrichtern (10, 20, 30) und quer zur Bahnlaufrichtung (BL) zueinander versetzt angeordnete Längsschneideinrichtungen (41-45) zum Längsschneiden der Bedruckstoffbahn (PB) in wenigstens zwei Teilbahnen (T1-T6),
wobei sowohl die Falztrichter (10, 20, 30) als auch die Längsschneideinrichtungen (41-45) quer zur Bahnlaufrichtung (BL) jeweils separat verfahrbar sind.

2. Falztrichteranordnung (1) gemäß Anspruch 1, wobei die Falztrichter (10, 20, 30) auf eine Mehrzahl von vorbestimmten zu einer 4-Seitebreit-, einer 5-Seitenbreit bzw. einer 6-Seitenbreit-Produktion korrespondierenden Positionen verfahrbar sind.

3. Falztrichteranordnung (1) gemäß Anspruch 2, wobei die Falztrichter (10, 20, 30) an den jeweiligen Positionen jeweils in einem vorbestimmten Bereich stufenlos verfahrbar sind, so dass die Positionen der Falztrichter (10, 20, 30) an in dem vorbestimmten Bereich stufenlos wählbare Bahnbreiten (b1, b2) anpassbar sind.

4. Falztrichteranordnung (1) gemäß Anspruch 3, wobei für jeden Falztrichter (10, 20, 30) ihm in Bahnlaufrichtung (BL) nachgeordnet ein Einlaufwalzenpaar (11, 21, 31) und ein Zugwalzenpaar (12, 22, 32) sowie ein quer zur Bahnlaufrichtung (BL) entsprechend den vorbestimmten Positionen und in dem vorbestimmten Bereich verfahrbares Gestell vorgesehen sind, und wobei der jeweilige Falztrichter (10, 20, 30), sein Einlaufwalzenpaar (11, 21, 31) und sein Zugwalzenpaar (12, 22, 32) in dem Gestell gelagert sind, so dass der Falztrichter (10, 20, 20), das Einlaufwalzenpaar (11, 21, 31) und das Zugwalzenpaar (12, 22, 32) mit dem Gestell gemeinsam verfahrbar sind.

5. Falztrichteranordnung (1) gemäß einem der Ansprüche 1 bis 3, wobei zumindest zwei zueinander benachbarte Falztrichter (20, 30) der wenigstens drei Falztrichter (10, 20, 30) an einander zugewandten Seiten dieser in einem oberen Bereich dieser Seiten jeweils mit einem Kammabschnitt (23, 33) versehen sind, so dass die beiden Falztrichter (20, 30) in wenigstens einer der vorbestimmten Positionen kammartig ineinander greifen.

6. Falztrichteranordnung (1) gemäß einem der Ansprüche 1 bis 4, wobei alle jeweils zueinander benachbarten Falztrichter (10, 20 und 20, 30) der wenigstens drei Falztrichter (10, 20, 30) an einander zugewandten Seiten dieser in einem oberen Bereich dieser Seiten jeweils mit einem Kammabschnitt (13, 23, 24, 33) versehen sind, so dass die jeweils zueinander benachbarten Falztrichter (10, 20 und 20, 30) in wenigstens einer der vorbestimmten Positionen kammartig ineinander greifen.

7. Falztrichteranordnung (1) gemäß Anspruch 5, wobei ein zwischen zwei äußeren Falztrichtern (10, 30) der wenigstens drei Falztrichter (10, 20, 30) angeordneter mittlerer Falztrichter (20) der wenigstens drei Falztrichter (10, 20, 30) an den den äußeren Falztrichtern (10, 30) jeweils zugewandten Seiten im oberen Bereich dieser Seiten jeweils mit einem Kammabschnitt (23, 24) versehen ist, so dass der mittlere Falztrichter (20) in wenigstens einer der vorbestimmten Positionen kammartig mit den beiden äußeren Falztrichtern (10, 30) in Eingriff steht.

## Claims

1. A former arrangement (1) for processing a substrate web (PB) in a reel-fed printing press, comprising: at least three formers (10, 20, 30) arranged next to one another transversely to a web running direction (BL) of the substrate web (PB), and **characterized by** at least five longitudinal slitting devices (41 - 45) which are arranged in web running direction (BL) in front of the at least three formers (10, 20, 30) and offset to one another transversely to the web running direction (BL) for the longitudinal slitting of the substrate web (PB) into at least two part webs (T1 - T6), wherein both the formers (10, 20, 30) as well as the longitudinal slitting devices (41 - 45) are each separately moveable transversely to the web running direction (BL).

2. The former arrangement (1) according to Claim 1, wherein the formers (10, 20, 30) are moveable into a plurality of predetermined positions corresponding to a four-page wide, a five-page wide or a six-page wide production.

3. The former arrangement (1) according to Claim 1, wherein the formers (10, 20, 30) in the respective positions are each steplessly moveable in a predetermined range, so that the positions of the formers (10, 20, 30) are adaptable to the web widths (b1, b2) which are steplessly selectable in the predetermined range.

4. The former arrangement (1) according to Claim 3, wherein for each former (10, 20, 30) an inlet roller pair (11, 21, 31) and a tension roller pair (12, 22, 32) is arranged downstream of the same and frames which are moveable transversely to the web running direction (BL) according to the predetermined positions in the predetermined range are provided, and wherein the respective former (10, 20, 30), its inlet roller pair (11, 21, 31) and its tension roller pair (12, 22, 32) are mounted in the frame, so that the former (10, 20, 30), the inlet roller pair (11, 21, 31) and the tension roller pair (12, 22, 32) are jointly moveable with the frame.

5. The former arrangement (1) according to any one of the Claims 1 to 3, wherein at least two formers (20, 30) which are arranged adjacent to one another of the at least three formers (10, 20, 30) on sides of these facing one another are each provided with a comb section (23, 33) in an upper region of these sides, so that the two formers (20, 30) engage into one another comb-like in at least one of the predetermined positions.

6. The former arrangement (1) according to any one of the Claims 1 to 4, wherein all formers (10, 20 and 20, 30), of the at least three formers (10, 20, 30) which are each arranged next to one another on sides of these facing one another are each provided with a comb section (13, 23, 24, 33) in an upper region of these sides so that the respective formers (10, 20 and 20, 30) which are each adjacent to one another engage into one another comb-like in at least one of the predetermined positions.

7. The former arrangement (1) according to Claim 5, wherein a middle former (20) of the at least three formers (10, 20, 30) which is arranged between two outer formers (10, 30) of the at least three formers (10, 20, 30) on the sides facing the outer formers (10, 30) in each case are provided in the upper region of these sides with a comb section (23, 24) each, so that the middle former (20) in at least one of the predetermined positions is comb-like in engagement with the two outer formers (10, 30).

## Revendications

1. Agencement de cône plieur (1) pour le traitement d'une bande de support d'impression (PB) dans une machine d'impression rotative, présentant :
au moins trois cônes plieurs (10, 20, 30) juxtaposés transversalement à un sens de circulation de bande (BL) de la bande de support d'impression (PB),
**caractérisé par**
au moins cinq dispositifs de coupe longitudinale (41-45) disposés mutuellement décalés en amont des au moins trois cônes plieurs (10, 20, 30) et transversalement au sens de circulation de la bande (BL) pour la découpe longitudinale de la bande de support d'impression (PB) en moins deux sous-bandes (T1-T6), aussi bien les cônes plieurs (10, 20, 30) que les dispositifs de coupe longitudinale (41-45) étant respectivement déplaçables séparément transversalement au sens de circulation de la bande (BL).

2. Agencement de cône plieur (1) selon la revendication 1, dans lequel les cônes plieurs (10, 20, 30) sont déplaçables vers une pluralité de positions prédéfinies correspondant à une production sur une largeur de 4 faces, une largeur de 5 faces ou une largeur de 6 faces.

3. Agencement de cône plieur (1) selon la revendication 2, dans lequel les cônes plieurs (10, 20, 30) sont respectivement déplaçables en continu vers les positions respectives dans une plage prédéfinie, de sorte que les positions des cônes plieurs (10, 20, 30) sont adaptables à des largeurs de base (b1, b2) pouvant être sélectionnées en continu dans la plage prédéfinie.

4. Agencement de cône plieur (1) selon la revendication 3, dans lequel, pour chaque cône plieur (10, 20, 30), il est prévu en aval de ce dernier, dans le sens de circulation de la bande (BL), une paire de rouleaux d'introduction (11, 21, 31) et une paire de rouleaux de traction (12, 22, 32) ainsi qu'un châssis déplaçable transversalement au sens de circulation de la bande (BL) en fonction des positions prédéfinies et dans la plage prédéfinie, le cône plieur respectif (10, 20, 30), sa paire de rouleaux d'introduction (11, 21, 31) et sa paire de rouleaux de traction (12, 22, 32) s'appuyant dans le châssis de manière à ce que le cône plieur (10, 20, 30), la paire de rouleaux d'introduction (11, 21, 31) et la paire de rouleaux de traction (12, 22, 32) soient déplaçables en commun avec le châssis.

5. Agencement de cône plieur (1) selon une des revendications 1 à 3, dans lequel au moins deux cônes plieurs adjacents (20, 30) sur les au moins trois cônes plieurs (10, 20, 30) sont respectivement pourvus, sur des faces tournées l'une vers l'autre dans la partie supérieure de ces faces, d'une section d'empeignage (23, 33), de manière à ce que les deux cônes plieurs (20, 30) s'engrènent comme dans un peigne dans au moins une des positions prédéfinies.

6. Agencement de cône plieur (1) selon une des revendications 1 à 4, dans lequel au moins deux cônes plieurs adjacents (10, 20, et 20, 30) sur les au moins trois cônes plieurs (10, 20, 30) sont respectivement pourvus, sur des faces tournées l'une vers l'autre dans la partie supérieure de ces faces, d'une section d'empeignage (13, 23, 24, 33), de manière à ce que les cônes plieurs respectivement adjacents (10, 20, et 20, 30) s'engrènent comme dans un peigne dans au moins une des positions prédéfinies.

7. Agencement de cône plieur (1) selon la revendication 5, dans lequel un cône plieur médian (20) disposé entre deux cônes plieurs extérieurs (10, 30) sur les au moins trois cônes plieurs (10, 20, 30) est respectivement pourvu, sur ses faces respectivement tournées vers les cônes plieurs extérieurs (10, 30) dans la partie supérieure de ces faces, d'une section d'empeignage (23, 24), de manière à ce que le cône plieur médian (20) s'engrène comme dans un peigne dans au moins une des positions prédéfinies dans les deux cônes plieurs extérieurs (10, 30).
